# FASCICULE DE BREVET EUROPEEN

(11) **EP 4 285 051 B1**
(45) Date de publication et mention de la délivrance du brevet: **03.09.2025**
(21) Numéro de dépôt: 22702279.5
(22) Date de dépôt: 28.01.2022
(51) Int. Cl.: F21S 41/148, F21S 41/25, F21S 41/26, F21S 41/32, F21W 102/155

(54) **DISPOSITIF D'ÉCLAIRAGE DE LA ROUTE D'UN VÉHICULE AUTOMOBILE**
KRAFTFAHRZEUGVORRICHTUNG ZUR BELEUCHTUNG DER STRASSE
MOTOR VEHICLE DEVICE FOR LIGHTING THE ROAD

(30) Priorité: 29.01.2021 FR 2100873
(43) Date de publication de la demande: 06.12.2023
(73) Titulaire: Valeo Vision, 93012 Bobigny Cedex (FR)
(72) Inventeur: GIRAUD, Sylvain, 49000 ANGERS (FR)
(74) Mandataire: Valeo Visibility
(86) Numéro de dépôt international: PCT/EP2022/052107
(87) Numéro de publication internationale: WO 2022/162180

(56) Documents cités:
- EP-A1- 1 936 260
- EP-A1- 2 708 798
- EP-A1- 3 505 814
- EP-A1- 3 550 203
- EP-A1- 3 708 904
- FR-A1- 3 084 728
- US-A1- 2012 140 508

## Description

### Domaine technique.

L'invention a pour objet un dispositif d'éclairage pour véhicule automobile.

L'invention se rapporte au domaine technique des dispositifs d'éclairage pour véhicule automobile et plus particulièrement des dispositifs de projection étagés.

### Etat de la technique.

Dans le domaine de l'éclairage automobile, il est généralement connu d'utiliser des dispositif d'éclairage comportant une pluralité de modules lumineux comportant chacun une source lumineuse, un collecteur avec une surface réfléchissante, le dispositif comportant un système optique de projection de type lentille commune à la pluralité de modules lumineux, la lentille commune imageant chacune des surfaces réfléchissantes des collecteurs pour former un faisceau lumineux présentant une coupure supérieure. Le type de lentille utilisé possède une zone focale usuellement placée au niveau des bords arrière des collecteurs, de sorte que la coupure supérieure du faisceau lumineux formé à partir des images des surfaces réfléchissantes des collecteurs par la lentille soit réalisée par ces bords arrière. Ce type de dispositif permet notamment d'employer des lentilles minces, présentant une grande distance focale, afin de réaliser des dispositifs d'éclairage dont l'aspect esthétique peut être complexe. Un dispositif d'éclairage connu est divulgué par FR 3 084 728 A1.

En revanche, ce type de dispositif impose de démultiplier le nombre de modules pour obtenir un éclairement suffisant de la route. Cette contrainte peut être problématique lorsqu'il est recherché un dispositif d'éclairage présentant une lentille inclinée verticalement, c'est-à-dire une inclinaison par rotation autour d'un axe optique du dispositif, vis-à-vis de l'orientation globale du dispositif d'éclairage, en particulier dans la mesure où la source lumineuse de chaque module lumineux doit nécessairement éclairer de façon uniforme la surface réfléchissante du collecteur et que la lentille commune doit collecter tout le faisceau lumineux réfléchi par ce collecteur tout en imageant la surface réfléchissante.

Un objectif de l'invention est de proposer un dispositif d'éclairage permettant de réaliser un faisceau lumineux à partir de la projection des images des surfaces réfléchissantes des collecteurs d'une pluralité de modules lumineux par une même lentille, quelle que soit l'inclinaison verticale de la lentille.

### Présentation de l'invention.

L'invention a pour objet un dispositif d'éclairage de la route d'un véhicule automobile selon la revendication 1. En particulier, le dispositif d'éclairage comporte une pluralité de modules lumineux disposés adjacents les uns aux autres dans une direction transversale du dispositif d'éclairage, chaque module lumineux comprenant une source lumineuse apte à émettre un faisceau lumineux et un collecteur comportant une surface réfléchissante agencée pour collecter et réfléchir le faisceau lumineux émis par ladite source lumineuse ; une lentille commune à la pluralité de modules lumineux, agencée pour projeter le faisceau lumineux réfléchi par le collecteur de chaque module lumineux, ladite lentille commune étant agencée pour former sur la route une image de la surface réfléchissante du collecteur de chaque module lumineux.

Selon l'invention, le dispositif comporte une pluralité de circuits imprimés, chaque circuit imprimé supportant au moins la source lumineuse d'au moins l'un des modules lumineux ; les circuits imprimés sont agencés dans le dispositif d'éclairage de façon étagée en s'étendant dans des plans sensiblement parallèles entre eux et la lentille commune s'étendant dans une direction transversale en étant sensiblement inclinée par rapport à ces plans.

Chaque source lumineuse peut être disposée au droit du collecteur, de manière que la surface réfléchissante dudit collecteur collecte et réfléchisse le faisceau lumineux émis par ladite source lumineuse correspondante. Ainsi, chaque module lumineux est agencé pour émettre ledit faisceau lumineux émis par sa source lumineuse, et réfléchi par son collecteur, vers ladite lentille commune dans une direction globale d'émission. Cette direction globale d'émission correspond de préférence à la direction de l'axe optique du dispositif d'éclairage. Le cas échéant, les modules lumineux sont agencés de sorte que lesdites directions globales d'émission soient parallèles entre elles, et ladite lentille commune s'étend dans la direction transversale sensiblement perpendiculaire à ces directions globales d'émission, et le cas échéant, sensiblement perpendiculaire à la direction de l'axe optique du dispositif d'éclairage.

Chaque source lumineuse est avantageusement du type semi-conducteur, en l'occurrence une diode à électroluminescence.

Dans un mode de réalisation, le dispositif d'éclairage ci-présent est un module d'éclairage global qui comprend la pluralité des modules lumineux et qui est destiné à être monté dans un projecteur.

Selon l'invention, les circuits imprimés sont étagés dans une direction verticale, perpendiculaire aux plans dans lesquels s'étendent les circuits imprimés. De préférence, les plans dans lesquels s'étendent les circuits imprimés s'étendent au moins selon la direction transversale. Avantageusement, les plans dans lesquels s'étendent les circuits imprimés s'étendent selon la direction transversale et selon une direction longitudinale, la direction longitudinale étant perpendiculaire à la direction transversale et à la direction verticale. De préférence, la direction longitudinale correspond à la direction globale d'émission ou encore à la direction de l'axe optique du dispositif d'éclairage.

Avantageusement, les circuits imprimés sont agencés de manière étagée de manière à être adjacents transversalement. Chaque circuit imprimé est agencé pour supporter au moins une source lumineuse.

Selon l'invention, chaque module lumineux est associé à une lentille de projection destinée à former sur la route une image de la surface réfléchissante du collecteur du module lumineux auquel elle est associée, et la lentille commune comporte les lentilles de projection de chaque module. Ainsi, la lentille commune est formée au moins en partie par la juxtaposition des lentilles de projection de chaque module lumineux.

Selon une variante, un module lumineux peut comporter plusieurs sources lumineuses, plusieurs collecteurs comportant chacun une surface réfléchissante, chaque collecteur étant associé à au moins une source lumineuse, et une unique lentille de projection, la lentille de projection du module lumineux étant destinée à former sur la route une image de la surface réfléchissante de chaque collecteur du module lumineux.

Avantageusement, la lentille de projection de chaque module lumineux comporte une face interne, agencée en vis-à-vis du ou des collecteurs, destinée à recevoir le faisceau lumineux réfléchi par le collecteur du module lumineux correspondant, et une face externe, opposée à la face interne, et par laquelle le faisceau lumineux est destiné à être envoyé sur la route. La lentille commune comporte alors une face interne agencée en vis-à-vis des collecteurs et comportant la face interne de chaque module lumineux et une face externe, opposée à la face interne, et comportant la face externe de la lentille de projection de chaque module lumineux.

Par exemple, la face externe de la lentille commune est continue. Ainsi, lorsque la lentille commune est observée du côté de sa face de sortie, il apparait que la lentille commune ne forme qu'une seule lentille.

Préférentiellement, la face interne de la lentille commune est discontinue, la face interne de chaque module lumineux étant jointe de façon discontinue entre elles. Ainsi, la face interne de la lentille de projection de chaque module lumineux est dédiée à ce module lumineux et permet de mettre en forme le faisceau lumineux réfléchi par le ou les collecteurs du module lumineux. La lentille commune permet ainsi de mettre en forme indépendamment le faisceau lumineux réfléchi de chaque module lumineux.

Avantageusement, on entend par lentille commune, une optique de projection réalisée en une seule pièce.

Grâce à l'invention, il est ainsi possible de réaliser des fonctions lumineuses permettant un éclairage uniforme sans perte de luminosité tout en utilisant une lentille présentant une forte inclinaison verticale, par exemple une inclinaison obtenue par rotation de la lentille autour de l'axe optique du dispositif d'éclairage, permettant de s'adapter à l'esthétique du véhicule automobile comportant le dispositif d'éclairage.

Avantageusement, les lentilles de projection de chaque module lumineux sont juxtaposées selon une direction de juxtaposition. La direction de juxtaposition des lentilles de projection des modules lumineux est inclinée par rapport à la direction transversale. Dans cet exemple, l'inclinaison de la lentille commune est définie par l'inclinaison de la direction de juxtaposition.

Avantageusement, le collecteur de chaque module lumineux présente un bord arrière et la lentille commune présente une zone focale située au voisinage des bords arrière des collecteurs des modules lumineux de sorte que l'image de chaque collecteur formée par la lentille commune présente une coupure supérieure formée par le bord arrière de ce collecteur. On entend notamment par zone focale située au voisinage des bords arrières des collecteurs, une zone focale située à une distance desdits bords arrières qui est inférieure à 10 mm.

Selon l'invention, la lentille de projection de chaque module lumineux présente une zone focale située au voisinage du bord arrière du collecteur de ce module lumineux, de sorte que l'image du collecteur formée par la lentille de projection de chaque module lumineux présente une coupure supérieure formée par le bord arrière de ce collecteur. On entend notamment par zone focale située au voisinage des bords arrières des collecteurs, une zone focale située à une distance desdits bords arrières qui est inférieure à 10 mm.

En particulier, la zone focale de la lentille commune peut être formée par la zone focale de chaque lentille de projection. Par exemple, la zone focale de la lentille commune présente plusieurs zones focales étagées, chaque zone focale correspondant à la zone focale d'un des modules lumineux. L'image de chaque collecteur formée par la lentille commune peut être formée par la superposition des images des collecteurs formée par les lentilles de projection des modules lumineux.

D'une manière générale, la zone focale d'une lentille de projection peut être un point focal, encore appelé foyer, par exemple lorsque le module lumineux auquel la lentille est associée comporte un unique collecteur, ou peut être une ligne focale, encore appelée ligne de foyer, par exemple lorsque le module lumineux auquel la lentille est associée comporte une pluralité de collecteurs.

Pour chaque section de la lentille commune par un plan sensiblement orthogonal auxdits plans sensiblement parallèles entre eux, la lentille commune présente une hauteur. Cette hauteur correspond à la hauteur réelle de la lentille commune. On entend par hauteur réelle, la hauteur que la lentille commune possède lorsqu'elle est intégrée au dispositif d'éclairage.

Selon un exemple, la lentille de projection de chaque module lumineux est formée par une portion d'une lentille. Par exemple, la portion de lentille formant la lentille de projection est une portion inférieure de la lentille, située sous le centre de la lentille ou une portion supérieure de la lentille, située au-dessus du centre de la lentille.

Selon l'invention, la lentille commune présente un plan central la séparant, sur toute sa longueur le long de ladite direction transversale, en deux portions de hauteur sensiblement identiques. Autrement dit, la lentille commune présente un plan central passant par le centre de la hauteur de la lentille commune sur toute sa longueur le long de ladite direction transversale.

De préférence, le collecteur de chaque module lumineux est agencé pour focaliser ledit faisceau lumineux émis par la source lumineuse de ce module lumineux en un point de ce plan central.

De préférence, ladite hauteur peut être sensiblement constante sur toute la longueur de la lentille commune le long de ladite direction transversale.

De préférence, chaque collecteur comporte un foyer secondaire disposé sensiblement sur le plan central, le foyer primaire étant au niveau de la source lumineuse.

Avantageusement, la lentille commune est agencée pour projeter chaque faisceau lumineux réfléchi par son collecteur, dans une direction globale de projection, le bord arrière du collecteur d'au moins l'un des modules lumineux étant décalé par rapport audit plan central selon une troisième direction perpendiculaire à la direction globale de projection et à la direction transversale.

Selon l'invention, chaque lentille de projection est agencée pour projeter le faisceau lumineux réfléchi par le collecteur de son module lumineux dans une direction globale de projection, le bord arrière du collecteur d'au moins l'un des modules lumineux étant décalé par rapport audit plan central selon une troisième direction perpendiculaire à la direction globale de projection et à la direction transversale.

Par exemple, la troisième direction correspond à la direction verticale, perpendiculaire aux plans dans lesquels s'étendent les circuits imprimés.

Par exemple, pour chaque section de la lentille commune par un plan sensiblement orthogonal auxdits plans sensiblement parallèles entre eux, le faisceau lumineux réfléchi par la surface réfléchissante du collecteur peut passer par le centre de la hauteur de la lentille commune dans cette section.

Par exemple, la zone focale d'au moins un module lumineux est décalée, dans un plan sensiblement orthogonal auxdits plans sensiblement parallèles entre eux, par rapport au centre de la hauteur de la lentille commune.

Avantageusement, pour chaque module lumineux, la distance entre le plan central et le bord arrière du collecteur de ce module lumineux, mesurée selon la troisième direction, est inférieure à la hauteur de la lentille commune au droit de ce module lumineux. La hauteur de la lentille commune est mesurée également selon la troisième direction.

Par exemple, la distance entre le plan central et le bord arrière du collecteur selon la troisième direction peut être déterminée dans un plan de coupe s'étendant selon la direction globale de projection, ledit plan de coupe étant sensiblement orthogonal auxdits plans sensiblement parallèles entre eux. Ladite distance est mesurée, selon la troisième direction, entre le point représentant le bord arrière du collecteur et une ligne centrale qui résulte de l'intersection entre le plan de coupe et le plan central.

Selon l'invention, au moins un circuit imprimé supporte la source lumineuse d'au moins deux modules lumineux. Le cas échéant, la lentille commune s'étend, au droit de ces modules lumineux, dans la direction transversale en étant sensiblement inclinée par rapport au plan dans lequel s'étend ce circuit imprimé selon un angle inférieur à 10°. Le cas échéant, les modules lumineux peuvent ainsi être disposés sur une ligne transversale de manière à être adjacents au moins deux à deux.

Selon l'invention, au moins un circuit imprimé supporte la source lumineuse d'au moins deux modules lumineux. Le cas échéant, les lentilles de projection de chacun de ces deux modules lumineux sont juxtaposées selon une direction de juxtaposition sensiblement inclinée par rapport à la direction transversale selon un angle inférieur à 10°. La lentille commune comportant les lentilles de projection des modules lumineux est alors inclinée par rapport à la direction transversale selon un angle inférieur à 10°.

Selon cet exemple, ledit circuit imprimé supportant la source lumineuse d'au moins deux modules lumineux peut être associé à au moins deux lentilles de projection. Ce mode de réalisation permet ainsi de regrouper plusieurs modules lumineux sur un même circuit imprimé, lequel assure ainsi aux collecteurs de ces modules d'être correctement alignés avec ladite lentille commune.

Selon une alternative non couverte par l'invention, au moins un circuit imprimé supporte uniquement la source lumineuse d'un seul module lumineux. Le cas échéant, la lentille commune s'étend, au droit de ce module lumineux, dans la direction transversale en étant sensiblement inclinée par rapport au plan s'étend ce circuit imprimé selon un angle supérieur à 10°.

Dans ce mode de réalisation non couvert par l'invention, ledit circuit imprimé supportant uniquement la source lumineuse d'un seul module lumineux est associé à une unique lentille de projection. Ce mode de réalisation permet ainsi une inclinaison de la lentille commune par juxtaposition des lentilles de projection de chaque module lumineux selon une direction de juxtaposition inclinée, en associant un unique module lumineux à un circuit imprimé.

Avantageusement, le collecteur de chaque module lumineux présente, dans une section par un plan sensiblement orthogonal au plan dans lequel s'étend le circuit imprimé supportant la source lumineuse de ce module lumineux, un profil sensiblement elliptique, et dans une section par un plan sensiblement parallèle au plan dans lequel s'étend le circuit imprimé supportant la source lumineuse de ce module lumineux, un profil sensiblement elliptique. En variante, le collecteur de chaque module lumineux peut présenter, dans une section par un plan sensiblement parallèle au plan dans lequel s'étend le circuit imprimé supportant la source lumineuse de ce module lumineux, un profil sensiblement parabolique. En variante encore, le collecteur de chaque module lumineux peut être un collecteur à surface libre (également nommé free-form ou free-shape).

Avantageusement, les collecteurs ont un profil parabolique tronqué définissant chacun une cavité dans laquelle est agencée la source lumineuse ainsi que le circuit imprimé.

Avantageusement, le faisceau lumineux global formé par la projection, par la lentille commune, des faisceaux lumineux réfléchis par les collecteurs de chacun des modules lumineux forme un faisceau lumineux large avec une coupure supérieure horizontale (appelé flat en anglais), ou un faisceau lumineux étroit avec une coupure supérieure horizontale avec un ressaut (appelé kink en anglais) ou un faisceau lumineux de type croisement réglementaire.

### Brève description des figures.

D'autres avantages et caractéristiques de la présente invention sont maintenant décrits à l'aide d'exemples uniquement illustratifs et nullement limitatifs de la portée de l'invention, et à partir des dessins annexés, dessins sur lesquels les différentes figures représentent :
[Fig. 1] représente schématiquement et partiellement, une vue de dessus du dispositif d'éclairage selon un mode de réalisation de l'invention.
[Fig. 2] représente schématiquement et partiellement, une vue de face du dispositif d'éclairage selon un mode de réalisation de l'invention.
[Fig. 3] représente schématiquement et partiellement, une vue de face du dispositif d'éclairage selon un autre mode de réalisation non couvert par l'invention.
[Fig. 4] représente schématiquement et partiellement, une vue en coupe selon l'axe A-A' du dispositif d'éclairage selon le mode de réalisation de l'invention illustré sur la figure 2.
[Fig. 5] représente schématiquement et partiellement, une vue en coupe selon l'axe B-B' du dispositif d'éclairage selon le mode de réalisation de l'invention illustré sur la figure 2.

Dans la description qui suit, les éléments identiques, par structure ou par fonction, apparaissant sur différentes figures conservent, sauf précision contraire, les mêmes références.

### Description des modes de réalisation.

On a représenté en [Fig. 1] un dispositif d'éclairage 30 d'un véhicule automobile selon un mode de réalisation de l'invention. Ce dispositif d'éclairage 30 va être décrit en lien avec les [Fig. 2], , [Fig. 4] et [Fig. 5]. En particulier, la [Fig. 2], décrit selon une vue de face, un mode de réalisation de l'invention et les [Fig. 4] et [Fig. 5], décrivent respectivement une coupe selon l'axe A-A' et selon l'axe B-B' dudit mode de réalisation. La [Fig. 3], décrit selon une vue de face, un autre mode de réalisation non couvert par l'invention.

Dans ces figures, on a représenté un repère orthogonal associé au dispositif d'éclairage 30. Ce repère est composé de trois axes X, Y et Z étant appelé, ici, respectivement axe longitudinal X, axe transversal Y et axe vertical Z.

Le dispositif d'éclairage 30 comporte une pluralité de modules lumineux 30.1, 30.2, 30.3, 30.4 et présente sur sa face avant une lentille commune 31, commune à la pluralité des modules lumineux 30.1, 30.2, 30.3, 30.4. Le nombre de modules lumineux représentés n'est pas limitatif. Le dispositif d'éclairage peut comprendre deux ou trois modules lumineux, ou plus de quatre modules lumineux.

Les modules lumineux 30.1, 30.2, 30.3, 30.4 sont disposés adjacents les uns aux autres dans une direction transversale du dispositif d'éclairage 30. Chacun des modules lumineux 30.1, 30.2, 30.4 comporte deux sources lumineuses 30.10, 30.10' 30.20, 30.20', 30.40, 30.40' émettant chacune un faisceau lumineux et deux collecteurs 30.11, 30.11', 30.21, 30.21', 30.41, 30.41' comportant chacun une surface réfléchissante. Chaque collecteur 30.11, 30.11', 30.21, 30.21', 30.41, 30.41' est associé à au moins une source lumineuse 30.10, 30.10', 30.20, 30.20', 30.40, 30.40' et la surface réfléchissante de chaque collecteur 30.11, 30.11', 30.21, 30.21', 30.41, 30.41' est agencée pour collecter et réfléchir les rayons lumineux émis par la source lumineuse 30.10, 30.10', 30.20, 30.20', 30.40, 30.40' à laquelle il est associé.

Le module lumineux 30.3 se distingue des autres modules lumineux en ce qu'il comporte une unique source lumineuse 30.30 émettant un faisceau lumineux et un unique collecteur 30.31, associé à la source lumineuse 30.30 et comportant une surface réfléchissante agencée pour collecter et réfléchir les rayons lumineux émis par la source lumineuse 30.30.

Le faisceau lumineux global formé par la projection, par la lentille commune 31, des faisceaux lumineux réfléchis par les collecteurs 30.11, 30.11', 30.21, 30.21', 30.31, 30.41, 30.41' de chacun des modules lumineux 30.1, 30.2, 30.3, 30.4 forme un faisceau lumineux large avec une coupure supérieure horizontale (appelé flat en anglais), ou un faisceau lumineux étroit avec une coupure supérieure horizontale avec un ressaut (appelé kink en anglais) ou un faisceau lumineux de type croisement réglementaire.

Chaque collecteur 30.11, 30.11', 30.21, 30.21', 30.31, 30.41, 30.41' est disposé de manière qu'il recueille le faisceau lumineux émis par la source lumineuse 30.10, 30.10', 30.20, 30.20', 30.30, 30.40, 30.40' qui lui est associée et qu'il le réfléchisse vers la lentille commune 31 dans une direction globale d'émission s'étendant ici selon l'axe longitudinal X. En particulier, chaque module lumineux 30.1, 30.2, 30.3, 30.4 comprend une lentille de projection 31.1, 31.2, 31.3, 31.4 destinée à former sur la route une image de la surface réfléchissante des collecteurs 30.11, 30.11', 30.21, 30.21', 30.31, 30.41, 30.41' du module lumineux 30.1, 30.2, 30.3, 30.4 auquel elle est associée, et la lentille commune 31 est formée par la juxtaposition des lentilles de projection 31.1, 31.2, 31.3, 31.4 des modules lumineux 30.1, 30.2, 30.3, 30.4.

Dans le cadre de l'invention, le nombre de sources lumineuses et de collecteurs présents dans chaque module lumineux peut varier. Selon une alternative, illustrée par le module lumineux 30.3, un module lumineux peut comprendre une unique source lumineuse et un unique collecteur associé à une unique lentille de projection. Selon une autre alternative, illustrée par les modules lumineux 30.1, 30.2, 30.4, un module lumineux peut comprendre deux sources lumineuses et deux collecteurs associés à une unique lentille de projection. Selon encore une autre alternative, un module lumineux peut comprendre plus de deux sources lumineuses et/ou plus de deux collecteurs, associés à une unique lentille de projection. Chaque module lumineux est ainsi défini par sa lentille de projection, et comprend le ou les collecteurs dont l'image de la surface réfléchissante est formée par la lentille de projection, ainsi que les sources lumineuses associées à ces collecteurs.

Chaque collecteur 30.11, 30.11', 30.21, 30.21', 30.31, 30.41, 30.41' de chaque module lumineux 30.1, 30.2, 30.3, 30.4 présente un bord arrière 34 de sorte que l'image de chaque collecteur 30.11, 30.11', 30.21, 30.21', 30.31, 30.41, 30.41' formée par la lentille de projection 31.1, 31.2, 31.3, 31.4 à laquelle il est associée, et donc par la lentille commune 31, présente une coupure supérieure formée par le bord arrière 34 de chaque dit collecteur 30.11, 30.11', 30.21, 30.21', 30.31, 30.41, 30.41'.

Chaque source lumineuse 30.10, 30.10', 30.20, 30.20', 30.30, 30.40, 30.40' peut être disposée au droit du collecteur 30.11, 30.11', 30.21, 30.21', 30.31, 30.41, 30.41' auquel elle est associée, de manière que la surface réfléchissante dudit collecteur collecte et réfléchisse le faisceau lumineux émis par ladite source lumineuse correspondante. Ainsi, chaque module lumineux 30.1, 30.2, 30.3, 30.4 est agencé pour émettre lesdits faisceaux lumineux émis par ses sources lumineuses, et réfléchis par ses collecteurs, vers ladite lentille commune 31 dans une direction globale d'émission parallèles entre elles. Cette direction globale d'émission correspond à la direction de l'axe optique du dispositif d'éclairage.

La lentille commune 31 est agencée pour projeter les faisceaux lumineux émis par chaque source lumineuse 30.10, 30.10', 30.20, 30.20', 30.30, 30.40, 30.40' de chaque module lumineux 30.1, 30.2, 30.3, 30.4 et réfléchis par les collecteurs 30.11, 30.11', 30.21, 30.21', 30.31, 30.41, 30.41' selon la direction globale de projection. En particulier, chaque lentille de projection 31.1, 31.2, 31.3, 31.4 est agencée pour projeter les faisceaux lumineux émis par chaque source lumineuse 30.10, 30.10', 30.20, 30.20', 30.30, 30.40, 30.40' du module lumineux 30.1, 30.2, 30.3, 30.4 auquel elle est associée, et réfléchis par les collecteurs 30.11, 30.11', 30.21, 30.21', 30.31, 30.41, 30.41' de ce module lumineux 30.1, 30.2, 30.3, 30.4 selon la direction globale de projection.

La lentille de projection 31.1, 31.2, 31.3, 31.4 de chaque module lumineux 30.1, 30.2, 30.3, 30.4 comporte une face interne 31.11, 31.21, 31.31, 31.41 agencée en vis-à-vis du ou des collecteurs 30.11, 30.11', 30.21, 30.21', 30.31, 30.41, 30.41' du module lumineux 30.1, 30.2, 30.3, 30.4. Chaque face interne 31.11, 31.21, 31.31, 31.41 est destinée à recevoir le faisceau lumineux réfléchi par le collecteur 30.11, 30.11', 30.21, 30.21', 30.31, 30.41, 30.41' du module lumineux 30.1, 30.2, 30.3, 30.4 correspondant. La lentille de projection 31.1, 31.2, 31.3, 31.4 de chaque module lumineux 30.1, 30.2, 30.3, 30.4 comporte également une face externe, opposée à la face interne 31.11, 31.21, 31.31, 31.41, et par laquelle le faisceau lumineux est destiné à être envoyé sur la route.

La lentille commune 31 comporte alors une face interne 31a agencée en vis-à-vis des collecteurs 30.11, 30.11', 30.21, 30.21', 30.31, 30.41, 30.41' et comportant la face interne 31.11, 31.21, 31.31, 31.41 de chaque module lumineux 30.1, 30.2, 30.3, 30.4 et une face externe 31b, opposée à la face interne 31a, et comportant la face externe de la lentille de projection 31.1, 31.2, 31.3, 31.4 de chaque module lumineux 30.1, 30.2, 30.3, 30.4. La face externe 31b de la lentille commune 31 est continue. Ainsi, lorsque la lentille commune 31 est observée du côté de sa face externe 31b, il apparait que la lentille commune 31 ne forme qu'une seule lentille.

La face interne 31a de la lentille commune 31 est discontinue, la face interne 31.11, 31.21, 31.31, 31.41 des lentilles de projection 31.1, 31.2, 31.3, 31.4 de chaque module lumineux 30.1, 30.2, 30.3, 30.4 étant jointe de façon discontinue entre elles. Ainsi, la face interne 31.11, 31.21, 31.31, 31.41 de la lentille de projection 31.1, 31.2, 31.3, 31.4 de chaque module lumineux 30.1, 30.2, 30.3, 30.4 est dédiée à ce module lumineux 30.1, 30.2, 30.3, 30.4 et permet de mettre en forme le faisceau lumineux réfléchi par le ou les collecteurs 30.11, 30.11', 30.21, 30.21', 30.31, 30.41, 30.41' du module lumineux 30.1, 30.2, 30.3, 30.4. La lentille commune 31 permet ainsi de mettre en forme indépendamment le faisceau lumineux réfléchi de chaque module lumineux 30.1, 30.2, 30.3, 30.4.

La lentille commune 31 présente une zone focale représentée ici sur la figure 1 par une ligne de foyer 33 située au voisinage des bords arrières des collecteurs 30.11, 30.11', 30.21, 30.21', 30.31, 30.41, 30.41', ladite ligne de foyer 33 étant située à une distance des bords arrière desdits collecteurs 30.11, 30.11', 30.21, 30.21', 30.31, 30.41, 30.41' inférieure à 10 mm.

De manière plus précise, la lentille de projection 31.1, 31.2, 31.3, 31.4 de chaque module lumineux 30.1, 30.2, 30.3, 30.4 présente une zone focale 33.1, 33.2, 33.3, 33.4 située au voisinage du bord arrière 34 des collecteurs 30.11, 30.11', 30.21, 30.21', 30.31, 30.41, 30.41' de ce module lumineux 30.1, 30.2, 30.3, 30.4 de sorte que l'image du collecteur 30.11, 30.11', 30.21, 30.21', 30.31, 30.41, 30.41' formée par la lentille de projection 31.1, 31.2, 31.3, 31.4 de chaque module lumineux 30.1, 30.2, 30.3, 30.4 présente une coupure supérieure formée par le bord arrière 34 de ces collecteurs 30.11, 30.11', 30.21, 30.21', 30.31, 30.41, 30.41'. On entend notamment par zone focale située au voisinage des bords arrières des collecteurs, une zone focale située à une distance desdits bords arrières qui est inférieure à 10 mm. La zone focale 33.1, 33.2, 33.3, 33.4 des lentilles de projection 31.1, 31.2, 31.3, 31.4 peut être une ligne focale ou un point focal.

La zone focale 33 de la lentille commune 31 est alors formée par la zone focale 33.1, 33.2, 33.3, 33.4 de chaque lentille de projection 31.1, 31.2, 31.3, 31.4. Elle présente ainsi plusieurs zones focales 33.1, 33.2, 33.3, 33.4 étagées correspondant chacune à la zone focale 33.1, 33.2, 33.3, 33.4 d'un des modules lumineux 30.1, 30.2, 30.3, 30.4. La ligne de foyer 33 représentée sur la figure 1 correspond à la ligne joignant les zones focales 33.1, 33.2, 33.3, 33.4 de chaque lentille de projection 31.1, 31.2, 31.3, 31.4 lorsqu'elles sont projetées dans un plan horizontal défini par les directions transversale et longitudinale, correspondant au plan de représentation de la figure 1.

Le dispositif d'éclairage 30 comporte également des circuits imprimés, chaque circuit imprimé supportant au moins la source lumineuse d'au moins l'un des modules lumineux. Les circuits imprimés sont disposés au droit des cavités dans lesquelles sont agencées les sources lumineuses 30.10, 30.10', 30.20, 30.20', 30.30, 30.40, 30.40'.

Selon un mode de réalisation représenté à la figure 2, les sources lumineuses 30.10, 30.10',30.20, 30.20' des modules lumineux 30.1, 30.2 sont disposées sur un même circuit imprimé 30.1222, et les sources lumineuses 30.30, 30.40, 30.40' des modules lumineux 30.3, 30.4 sont disposés sur un même circuit imprimé 30.3242. Chaque circuit imprimé 30.1222, 30.3242 supporte ainsi la source lumineuse 30.10, 30.10',30.20, 30.20', 30.30, 30.40, 30.40' de deux modules lumineux 30.1,30.2, 30.3, 30.4 et est associé à deux lentilles de projection 31.1, 31.2, 31.3, 31.4.

Les modules lumineux 30.1, 30.2, 30.3, 30.4 peuvent ainsi être disposés sur une ligne transversale de manière à être adjacents au moins deux à deux. Ledit circuit imprimé 30.1222, 30.3242 supportant la source lumineuse 30.10, 30.10',30.20, 30.20', 30.30, 30.40, 30.40' d'au moins deux modules lumineux peut être associé à au moins deux lentilles de projection 31.1, 31.2, 31.3, 31.4. Ce mode de réalisation permet ainsi de regrouper plusieurs modules lumineux entre eux sur un même circuit imprimé, lequel assure ainsi aux collecteurs de ces modules lumineux d'être correctement alignés avec ladite lentille commune 31.

Selon un autre mode de réalisation représenté à la figure 3, et non couvert par l'invention, les sources lumineuses 30.10, 30.10', 30.20, 30.20', 30.30, 30.40, 30.40' de chaque module lumineux 30.1, 30.2, 30.3, 30.4 sont chacune disposées sur un unique circuit imprimé 30.12, 30.22, 30.32, 30.42. Autrement dit, les sources lumineuses 30.10, 30.10' du module lumineux 30.1 sont disposées sur le circuit imprimé 30.12, les sources lumineuses 30.20, 30.20' du module lumineux 30.2 sont disposées sur le circuit imprimé 30.22, la source lumineuse 30.30 du module lumineux 30.3 est disposée sur le circuit imprimé 30.32 et les sources lumineuses 30.40, 30.40' du module lumineux 30.4 sont disposées sur le circuit imprimé 30.42.

Chaque circuit imprimé 30.12, 30.22, 30.32, 30.42 supporte uniquement la source lumineuse d'un seul module lumineux, et est associé à une unique lentille de projection 31.1, 31.2, 31.3, 31.4.

Dans chacun de ces modes de réalisation, les circuits imprimés 30.12, 30.22, 30.32, 30.42, 30.1222, 30.3242 sont disposés adjacents transversalement et de manière étagée, chaque circuit imprimé s'étendant dans un plan P, et lesdits plans étant parallèles entre eux et ci-après appelés plans sensiblement parallèles P. Sur l'exemple illustré, les circuits imprimés 30.12, 30.22, 30.32, 30.42, 30.1222, 30.3242 sont étagés dans la direction verticale. Cette direction verticale est perpendiculaire auxdits plans sensiblement parallèles P.

En référence aux [Fig. 4] et [Fig. 5], dans une section par un plan sensiblement orthogonal auxdits plans P sensiblement parallèles entre eux, la lentille commune 31 présente une hauteur h. Cette hauteur correspond à la hauteur réelle de la lentille commune 31. En effet, comme cela est visible sur les figures 4 et 5, les lentilles de projection 31.1, 31.4 formant la lentille commune 31 correspondent à des portions de lentilles. Ces lentilles ont été représentées en pointillés, et les portions de ces lentilles correspondant aux lentilles de projection 31.1, 31.4 ont été représentées en traits pleins. Les lentilles dont sont issus les lentilles de projection 31.1, 31.4 sont centrées sur l'axe longitudinal L passant par la zone focale 33.1, 33.4. La même configuration s'applique aux modules lumineux 30.2, 30.3, et en particulier aux lentilles de projection 31.2, 31.3.

Un plan central 32 sépare la lentille commune 31, sur toute sa longueur le long de ladite direction transversale Y, en deux portions de hauteur sensiblement identiques. La hauteur h de la lentille commune 31 est sensiblement constante sur toute la longueur de la lentille commune 31 le long de la direction transversale.

Le collecteur 30.11, 30.11', 30.21, 30.21', 30.31, 30.41, 30.41' de chaque module lumineux 30.1, 30.2, 30.3, 30.4 comporte un foyer primaire au niveau de la source lumineuse 30.10, 30.10', 30.20, 30.20', 30.30, 30.40, 30.40' et un foyer secondaire disposé sensiblement sur le plan central 32. Le collecteur 30.11, 30.11', 30.21, 30.21', 30.31, 30.41, 30.41' de chaque module lumineux 30.1, 30.2, 30.3, 30.4 focalise le faisceau lumineux émis par la source lumineuse 30.10, 30.10', 30.20, 30.20', 30.30, 30.40, 30.40' associée, en un point de ce plan central 32. De manière plus précise, le collecteur 30.11, 30.11', 30.21, 30.21', 30.31, 30.41, 30.41' de chaque module lumineux 30.1, 30.2, 30.3, 30.4 focalise le faisceau lumineux émis par la source lumineuse 30.10, 30.10', 30.20, 30.20', 30.30, 30.40, 30.40' associée sur le plan central 32, au niveau de la lentille de projection 31.1, 31.2, 31.3, 31.4 du module lumineux 30.1, 30.2, 30.3, 30.4. Dans l'exemple illustré, le faisceau lumineux est focalisé dans le plan central 32, au centre de la lentille de projection 31.1, 31.2, 31.3, 31.4. Alternativement, il pourrait être focalisé dans le plan central 32, sur la face interne 31.11, 31.21, 31.31, 31.41 de la lentille de projection 31.1, 31.2, 31.3, 31.4.

La lentille commune 31 s'étend dans une direction transversale Y sensiblement perpendiculaire à la direction globale d'émission des faisceaux lumineux, en étant sensiblement inclinée par rapport aux plans contenant les circuits imprimés 30.12, 30.22, 30.32, 30.42, 30.1222, 30.3242. Chaque lentille de projection 31.1, 31.2, 31.3, 31.4 formant la lentille commune 31 passe par un plan sensiblement orthogonal aux plans sensiblement parallèles P comportant les circuits imprimés 30.12, 30.22, 30.32, 30.42, 30.1222, 30.3242. Les lentilles de projection 31.1, 31.2, 31.3, 31.4 de chaque module lumineux 30.1, 30.2, 30.3, 30.4 sont juxtaposées selon une direction de juxtaposition. La direction de juxtaposition des lentilles de projection 31.1, 31.2, 31.3, 31.4 des modules lumineux 30.1, 30.2, 30.3, 30.4 est inclinée par rapport à la direction transversale. Dans cet exemple, l'inclinaison de la lentille commune 31 est définie par l'inclinaison de la direction de juxtaposition.

Sur la figure 3, l'inclinaison de la lentille commune 31 est plus forte que dans le mode de réalisation décrit aux [Fig. 2], [Fig. 4] et [Fig. 5], ce qui entraîne une subdivision des circuits imprimés 30.12, 30.22, 30.32, 30.42. La subdivision est nécessaire pour respecter le décalage entre chaque module lumineux et la lentille commune 31 correspondante.

La lentille commune 31 s'étend dans la direction horizontale Y en étant sensiblement inclinée par rapport aux modules lumineux 30.1, 30.2, 30.3, 30.4 et notamment par rapport à la ligne sur laquelle sont disposés ces modules lumineux 30.1, 30.2, 30.3, 30.4.

Sur la figure 2, on constate ainsi que le module lumineux 30.1 est disposé au-dessus du plan central 32 de la lentille commune 31 et le module 30.4 est disposé en dessous du plan central 32 de la lentille commune 31. Ici, le décalage des modules lumineux 30.1 et 30.4 par rapport au plan central 32 est exagéré pour la représentation visuelle sur les figures 4 et 5. Il est entendu que les modules lumineux 30.2, 30.3 sont également décalés par rapport au plan central 32.

Précisément, la figure 4 montre la vue en coupe du dispositif d'éclairage selon un plan de coupe passant par l'axe A-A' représenté sur la figure 2. Ce plan de coupe s'étend parallèlement à la direction globale de projection X en étant sensiblement orthogonal aux plans parallèles P. Dans cette vue en coupe, le point représentant le bord arrière 34 du module lumineux 30.1 est décalé par rapport à une ligne centrale qui résulte de l'intersection entre le plan de coupe et le plan central 32 selon l'axe vertical Z. Ici, le bord arrière 34 est situé au-dessus de la ligne centrale. Ce décalage est caractérisé par la distance d mesurée selon l'axe vertical Z entre le bord arrière 34 et la ligne centrale. La zone focale 33.1 de la lentille de projection 31.1 associée au module lumineux 30.1 se trouve ainsi décalée par rapport à la ligne centrale.

De la même manière, la figure 5 montre une vue en coupe du dispositif d'éclairage selon un plan de coupe passant par l'axe B-B' représenté sur la figure 2. Sur la figure 5, on constate également un décalage entre le bord arrière 34 et la ligne centrale faisant partie du plan central 32 selon l'axe vertical Z. Ce décalage est aussi caractérisé par la distance d mesurée entre le bord arrière 34 du module lumineux 30.4 et la ligne centrale. Ici, le bord arrière du module lumineux 30.4 se trouve en dessous de la ligne centrale. La zone focale 33.4 de la lentille de projection 31.4 associée au module lumineux 30.4 se trouve ainsi décalée par rapport à la ligne centrale.

Dans les deux cas, la distance d est inférieure à la hauteur h de la lentille mesurée selon l'axe vertical Z.

Sur la figure 3, les modules lumineux 30.1, 30.2, 30.3, 30.4 sont également décalé par rapport au plan central 32 de la lentille commune. La description du positionnement des collecteurs par rapport à la lentille commune en lien avec les figures 4 et 5 s'applique également aux collecteurs et à la lentille commune des modules lumineux de la figure 3.

La description qui précède explique clairement comment l'invention permet d'atteindre les objectifs qu'elle s'est fixée, à savoir réaliser des fonctions lumineuses permettant un éclairage uniforme sans perte de luminosité tout en utilisant une lentille présentant une forte inclinaison verticale adaptée à l'esthétisme du véhicule automobile comportant le dispositif d'éclairage. Pour cela, l'invention propose d'utiliser une pluralité de circuits imprimés supportant au moins une source lumineuse, disposés de façon étagée en s'étendant dans des plans sensiblement parallèles entre eux, et une lentille commune s'étendant dans une direction transversale sensiblement inclinée par rapport à ces plans.

En tout état de cause, l'invention ne saurait se limiter aux modes de réalisation spécifiquement décrits dans ce document, et s'étend en particulier à tous moyens équivalents et à toute combinaison techniquement opérante de ces moyens.

## Revendications

1. Dispositif d'éclairage (30) de la route d'un véhicule automobile, comportant :
a. une pluralité de modules lumineux (30.1, 30.2, 30.3, 30.4) disposés adjacents les uns aux autres dans une direction transversale (Y) du dispositif d'éclairage (30), chaque module lumineux (30.1, 30.2, 30.3, 30.4) comprenant une source lumineuse (30.10, 30.10', 30.20, 30.20', 30.30, 30.40, 30.40') apte à émettre un faisceau lumineux et un collecteur (30.11, 30, 11', 30.21, 30.21', 30.31, 30.41, 30.41') comportant une surface réfléchissante agencée pour collecter et réfléchir le faisceau lumineux émis par ladite source lumineuse (30.10, 30.10', 30.20, 30.20', 30.30, 30.40, 30.40'), chaque module lumineux étant associé à une lentille de projection destinée à former sur la route une image de la surface réfléchissante du collecteur du module lumineux auquel elle est associée, chaque lentille de projection étant agencée pour projeter le faisceau lumineux réfléchi par le collecteur de son module lumineux dans une direction globale de projection, la lentille de projection de chaque module lumineux présentant une zone focale située à moins de 10 mm du bord arrière du collecteur du module lumineux, de sorte que l'image du collecteur formée par la lentille de projection de chaque module lumineux présente une coupure supérieure formée par le bord arrière de ce collecteur;
b. une lentille commune (31) à la pluralité de modules lumineux (30.1, 30.2, 30.3, 30.4), comportant les lentilles de projection de chaque module, et agencée pour projeter le faisceau lumineux réfléchi par le collecteur (30.11, 30, 11', 30.21, 30.21', 30.31, 30.41, 30.41') de chaque module lumineux (30.1, 30.2, 30.3, 30.4), ladite lentille commune (31) étant agencée pour former sur la route une image de la surface réfléchissante du collecteur (30.11, 30, 11', 30.21, 30.21', 30.31, 30.41, 30.41') de chaque module lumineux (30.1, 30.2, 30.3, 30.4) ; la lentille commune présentant un plan central (32) la séparant, sur toute sa longueur le long de ladite direction transversale (Y), en deux portions de hauteur sensiblement identiques ;
**caractérisé en ce qu'**il comporte une pluralité de circuits imprimés (30.12, 30.22, 30.32, 30.42 ; 30.1222, 30.3242), chaque circuit imprimé (30.12, 30.22, 30.32, 30.42 ; 30.1222, 30.3242) supportant au moins la source lumineuse (30.10, 30.10', 30.20, 30.20', 30.30, 30.40, 30.40') d'au moins l'un des modules lumineux (30.1, 30.2, 30.3, 30.4); et au moins un circuit imprimé supportant la source lumineuse d'au moins deux modules lumineux,
les circuits imprimés (30.12, 30.22, 30.32, 30.42 ; 30.1222, 30.3242) étant agencés dans le dispositif d'éclairage (30) en s'étendant dans des plans (P) sensiblement parallèles entre eux, et de façon étagée dans une direction verticale, perpendiculaire aux plans dans lesquels s'étendent les circuits imprimés,
la lentille commune (31) s'étendant dans la direction transversale (Y) en étant sensiblement inclinée par rapport à ces plans,
le bord arrière du collecteur d'au moins un des modules lumineux étant décalé par rapport audit plan central selon une troisième direction perpendiculaire à la direction globale de projection et à la direction transversale.

2. Dispositif d'éclairage (30) de la route d'un véhicule automobile selon la revendication 1, dans lequel les lentilles de projection (31.1, 31.2, 31.3, 31.4) de chaque module lumineux (30.1, 30.2, 30.3, 30.4) sont juxtaposées selon une direction de juxtaposition inclinée par rapport à la direction transversale.

3. Dispositif d'éclairage (30) de la route d'un véhicule automobile selon l'une des revendications précédentes, dans lequel le collecteur (30.11, 30, 11', 30.21, 30.21', 30.31, 30.41, 30.41') de chaque module lumineux (30.1, 30.2, 30.3, 30.4) est agencé pour focaliser ledit faisceau lumineux émis par la source lumineuse (30.10, 30.10', 30.20, 30.20', 30.30, 30.40, 30.40') de ce module lumineux (30.1, 30.2, 30.3, 30.4) en un point de ce plan central (32).

4. Dispositif d'éclairage (30) de la route d'un véhicule automobile selon l'une des revendications précédentes, dans lequel, pour chaque module lumineux (30.1, 30.2, 30.3, 30.4), la distance (d) entre le plan central (32) et le bord arrière (34) du collecteur (30.11, 30, 11', 30.21, 30.21', 30.31, 30.41, 30.41') de ce module lumineux (30.1, 30.2, 30.3, 30.4), mesurée selon la troisième direction (Z), est inférieure à la hauteur (h) de la lentille commune (31) au droit de ce module lumineux (30.1, 30.2, 30.3, 30.4).

5. Dispositif d'éclairage (30) selon l'une des revendications précédentes, dans lequel la lentille commune (31) s'étend, au droit de ces modules lumineux (30.1, 30.2, 30.3, 30.4) dont les sources lumineuses sont supportées sur le même circuit imprimé, dans la direction transversale (Y) en étant sensiblement inclinée par rapport au plan dans lequel s'étend ce circuit imprimé (30.1222, 30.3242) selon un angle inférieur à 10°.

6. Dispositif d'éclairage (30) de la route d'un véhicule automobile selon l'une des revendications précédentes, dans lequel, le collecteur (30.11, 30, 11', 30.21, 30.21', 30.31, 30.41, 30.41') de chaque module lumineux (30.1, 30.2, 30.3, 30.4) présente, dans une section par un plan sensiblement orthogonal au plan dans lequel s'étend le circuit imprimé supportant la source lumineuse (30.10, 30.10', 30.20, 30.20', 30.30, 30.40, 30.40') de ce module lumineux (30.1, 30.2, 30.3, 30.4), un profil elliptique, et dans une section par un plan sensiblement parallèle au plan dans lequel s'étend le circuit imprimé (30.12, 30.22, 30.32, 30.42 ; 30.1222, 30.3242) supportant la source lumineuse (30.10, 30.10', 30.20, 30.20', 30.30, 30.40, 30.40') de ce module lumineux (30.1, 30.2, 30.3, 30.4), un profil sensiblement elliptique.

7. Dispositif d'éclairage (30) selon l'une des revendications précédentes, dans lequel le faisceau lumineux global formé par la projection, par la lentille commune (31), des faisceaux lumineux réfléchis par les collecteurs (30.11, 30, 11', 30.21, 30.21', 30.31, 30.41, 30.41') de chacun des modules lumineux (30.1, 30.2, 30.3, 30.4) forme un faisceau lumineux large avec une coupure supérieure horizontale, ou un faisceau lumineux étroit avec une coupure supérieure horizontale avec un ressaut ou un faisceau lumineux de type croisement réglementaire.

## Patentansprüche

1. Eine Kraftfahrzeugbeleuchtungsvorrichtung (30) zur Straßenbeleuchtung, umfassend:
a. eine Vielzahl von Lichtmodulen (30.1, 30.2, 30.3, 30.4), die in einer Querrichtung (Y) der Beleuchtungsvorrichtung (30) nebeneinander angeordnet sind, wobei jedes Lichtmodul (30.1, 30.2, 30.3, 30.4) eine Lichtquelle (30.10, 30.10', 30.20, 30.20', 30.30, 30.40, 30.40') umfasst, die einen Lichtstrahl aussenden kann, und einen Kollektor (30.11, 30.11', 30.21, 30.21', 30.31, 30.41, 30.41') mit einer reflektierenden Oberfläche, die konfiguriert ist, um den von der Lichtquelle (30.10, 30.10', 30.20, 30.20', 30.30, 30.40, 30.40') ausgesendeten Lichtstrahl zu sammeln und zu reflektieren, wobei jedem Lichtmodul eine Projektionslinse zugeordnet ist, die dazu bestimmt ist, auf der Straße ein Bild der reflektierenden Oberfläche des Kollektors des Lichtmoduls zu bilden, mit dem sie verbunden ist, wobei jede Projektionslinse so angeordnet ist, dass sie den vom Kollektor ihres Lichtmoduls reflektierten Lichtstrahl in einer Gesamtprojektionsrichtung projiziert, wobei die Projektionslinse jedes Lichtmoduls einen Brennbereich aufweist, der sich in der Nähe der hinteren Kante des Kollektors dieses Lichtmoduls befindet, so dass das von der Projektionslinse jedes Lichtmoduls gebildete Bild des Kollektors eine obere Abgrenzung aufweist, die durch die hintere Kante dieses Kollektors gebildet wird;
b. eine gemeinsame Linse (31), die der Vielzahl von Lichtmodulen (30.1, 30.2, 30.3, 30.4) gemeinsam ist, umfassend die Projektionslinsen (31.1, 31.2, 31.3, 31.4) jedes Moduls, und konfiguriert, um den vom Kollektor (30.11, 30.11', 30.21, 30.21', 30.31, 30.41, 30.41') jedes Lichtmoduls (30.1, 30.2, 30.3, 30.4) reflektierten Lichtstrahl zu projizieren, wobei die gemeinsame Linse (31) konfiguriert ist, um auf der Straße ein Bild der reflektierenden Oberfläche des Kollektors (30.11, 30.11', 30.21, 30.21', 30.31, 30.41, 30.41') jedes Lichtmoduls (30.1, 30.2, 30.3, 30.4) zu bilden; wobei die gemeinsame Linse eine zentrale Ebene (32) aufweist, die sie über ihre gesamte Länge in der Querrichtung (Y) in zwei Abschnitte mit im Wesentlichen identischer Höhe teilt;
**dadurch gekennzeichnet, dass** sie eine Vielzahl von Leiterplatten (30.12, 30.22, 30.32, 30.42; 30.1222, 30.3242) umfasst, wobei jede Leiterplatte (30.12, 30.22, 30.32, 30.42; 30.1222, 30.3242) mindestens die Lichtquelle (30.10, 30.10', 30.20, 30.20', 30.30, 30.40, 30.40') von mindestens einem der Lichtmodule (30.1, 30.2, 30.3, 30.4) trägt; wobei mindestens eine Leiterplatte die Lichtquelle von mindestens zwei Lichtmodulen trägt;
wobei die Leiterplatten (30.12, 30.22, 30.32, 30.42; 30.1222, 30.3242) in der Beleuchtungsvorrichtung (30) angeordnet sind und sich in Ebenen (P) erstrecken, die im Wesentlichen parallel zueinander sind, und in einer gestuften Anordnung in einer vertikalen Richtung, senkrecht zu den Ebenen, in denen die Leiterplatten liegen,
wobei sich die gemeinsame Linse (31) in der Querrichtung (Y) erstreckt und dabei im Wesentlichen zu diesen Ebenen geneigt ist,
wobei die hintere Kante des Kollektors von mindestens einem der Lichtmodule in Bezug auf die zentrale Ebene in einer dritten Richtung versetzt ist, die senkrecht zur Gesamtprojektionsrichtung und zur Querrichtung verläuft.

2. Die Kraftfahrzeugbeleuchtungsvorrichtung (30) zur Straßenbeleuchtung nach Anspruch 1, wobei die Projektionslinsen (31.1, 31.2, 31.3, 31.4) jedes Lichtmoduls (30.1, 30.2, 30.3, 30.4) in einer Nebeneinanderstellungsrichtung nebeneinander angeordnet sind, die zur Querrichtung geneigt ist.

3. Die Kraftfahrzeugbeleuchtungsvorrichtung (30) zur Straßenbeleuchtung nach einem der vorhergehenden Ansprüche, wobei der Kollektor (30.11, 30.11', 30.21, 30.21', 30.31, 30.41, 30.41') jedes Lichtmoduls (30.1, 30.2, 30.3, 30.4) so angeordnet ist, dass er den von der Lichtquelle (30.10, 30.10', 30.20, 30.20', 30.30, 30.40, 30.40') dieses Lichtmoduls (30.1, 30.2, 30.3, 30.4) ausgesendeten Lichtstrahl auf einen Punkt auf dieser zentralen Ebene (32) fokussiert.

4. Die Kraftfahrzeugbeleuchtungsvorrichtung (30) zur Straßenbeleuchtung nach einem der vorhergehenden Ansprüche, wobei für jedes Lichtmodul (30.1, 30.2, 30.3, 30.4) der Abstand (d) zwischen der zentralen Ebene (32) und der hinteren Kante (34) des Kollektors (30.11, 30.11', 30.21, 30.21', 30.31, 30.41, 30.41') dieses Lichtmoduls (30.1, 30.2, 30.3, 30.4), gemessen in der dritten Richtung (Z), kleiner ist als die Höhe (h) der gemeinsamen Linse (31) in Höhe dieses Lichtmoduls (30.1, 30.2, 30.3, 30.4).

5. Die Beleuchtungsvorrichtung (30) nach einem der vorhergehenden Ansprüche, wobei sich die gemeinsame Linse (31) in Höhe dieser Lichtmodule (30.1, 30.2, 30.3, 30.4), deren Lichtquellen auf derselben Leiterplatte getragen werden, in der Querrichtung (Y) erstreckt, während sie im Wesentlichen zur Ebene, in der sich diese Leiterplatte (30.1222, 30.3242) erstreckt, um einen Winkel von weniger als 10° geneigt ist.

6. Die Kraftfahrzeugbeleuchtungsvorrichtung (30) zur Straßenbeleuchtung nach einem der vorhergehenden Ansprüche, wobei der Kollektor (30.11, 30.11', 30.21, 30.21', 30.31, 30.41, 30.41') jedes Lichtmoduls (30.1, 30.2, 30.3, 30.4) im Schnitt durch eine Ebene, die im Wesentlichen orthogonal zur Ebene ist, in der sich die Leiterplatte erstreckt, die die Lichtquelle (30.10, 30.10', 30.20, 30.20', 30.30, 30.40, 30.40') dieses Lichtmoduls (30.1, 30.2, 30.3, 30.4) trägt, ein elliptisches Profil aufweist, und im Schnitt durch eine Ebene, die im Wesentlichen parallel zur Ebene ist, in der sich die Leiterplatte (30.12, 30.22, 30.32, 30.42; 30.1222, 30.3242) erstreckt, die die Lichtquelle (30.10, 30.10', 30.20, 30.20', 30.30, 30.40, 30.40') dieses Lichtmoduls (30.1, 30.2, 30.3, 30.4) trägt, ein im Wesentlichen elliptisches Profil aufweist.

7. Die Beleuchtungsvorrichtung (30) nach einem der vorhergehenden Ansprüche, wobei der Gesamtlichtstrahl, der durch die Projektion der von den Kollektoren (30.11, 30.11', 30.21, 30.21', 30.31, 30.41, 30.41') jedes der Lichtmodule (30.1, 30.2, 30.3, 30.4) reflektierten Lichtstrahlen durch die gemeinsame Linse (31) gebildet wird, einen breiten Lichtstrahl mit einer horizontalen oberen Abgrenzung oder einen schmalen Lichtstrahl mit einer abgewinkelten horizontalen oberen Abgrenzung oder einen Lichtstrahl vom gesetzlichen Abblendlichttyp bildet.

## Claims

1. A motor vehicle lighting device (30) for lighting the road, comprising:
a. a plurality of light modules (30.1, 30.2, 30.3, 30.4) arranged adjacent to one another in a transverse direction (Y) of the lighting device (30), each light module (30.1, 30.2, 30.3, 30.4) comprising a light source (30.10, 30.10', 30.20, 30.20', 30.30, 30.40, 30.40') capable of emitting a light beam and a collector (30.11, 30.11', 30.21, 30.21', 30.31, 30.41, 30.41') comprising a reflective surface configured to collect and reflect the light beam emitted by said light source (30.10, 30.10', 30.20, 30.20', 30.30, 30.40, 30.40'), each light module being associated with a projection lens intended to form on the road an image of the reflective surface of the collector of the light module with which it is associated, each projection lens is arranged to project the light beam reflected by the collector of its light module, in an overall direction of projection, the projection lens of each light module has a focal region located in the vicinity of the rear edge of the collector of this light module such that the image of the collector formed by the projection lens of each light module has an upper cut-off formed by the rear edge of this collector;
b. a common lens (31) which is common to the plurality of light modules (30.1, 30.2, 30.3, 30.4), comprising the projection lenses (31.1, 31.2, 31.3, 31.4) of each module, and configured to project the light beam reflected by the collector (30.11, 30.11', 30.21, 30.21', 30.31, 30.41, 30.41') of each light module (30.1, 30.2, 30.3, 30.4), said common lens (31) being configured to form on the road an image of the reflective surface of the collector (30.11, 30.11', 30.21, 30.21', 30.31, 30.41, 30.41') of each light module (30.1, 30.2, 30.3, 30.4); the common lens having a central plane (32) splitting it, over its entire length in said transverse direction (Y), into two portions of substantially identical height;
**characterized in that** it comprises a plurality of printed circuits (30.12, 30.22, 30.32, 30.42 ; 30.1222, 30.3242), each printed circuit (30.12, 30.22, 30.32, 30.42; 30.1222, 30.3242) supporting at least the light source (30.10, 30.10', 30.20, 30.20', 30.30, 30.40, 30.40') of at least one of the light modules (30.1, 30.2, 30.3, 30.4); at least one printed circuit supports the light source of at least two light modules;
the printed circuits (30.12, 30.22, 30.32, 30.42; 30.1222, 30.3242) being arranged in the lighting device (30) extending in planes (P) that are substantially parallel to one another, and in a stepped arrangement in a vertical direction, perpendicular to the planes in which the printed circuits lie,
the common lens (31) extending in the transverse direction (Y) while being substantially inclined with respect to these planes,
the rear edge of the collector of at least one of the light modules being offset with respect to said central plane in a third direction perpendicular to the overall direction of projection and to the transverse direction.

2. The motor vehicle lighting device (30) for lighting the road as claimed in claim 1, wherein the projection lenses (31.1, 31.2, 31.3, 31.4) of each light module (30.1, 30.2, 30.3, 30.4) are juxtaposed in a direction of juxtaposition which is inclined with respect to the transverse direction.

3. The motor vehicle lighting device (30) for lighting the road as claimed in one of the preceding claims, wherein the collector (30.11, 30.11', 30.21, 30.21', 30.31, 30.41, 30.41') of each light module (30.1, 30.2, 30.3, 30.4) is arranged to focus said light beam emitted by the light source (30.10, 30.10', 30.20, 30.20', 30.30, 30.40, 30.40') of this light module (30.1, 30.2, 30.3, 30.4) at a point on this central plane (32).

4. The motor vehicle lighting device (30) for lighting the road as claimed in one of the preceding claims, wherein for each light module (30.1, 30.2, 30.3, 30.4), the distance (d) between the central plane (32) and the rear edge (34) of the collector (30.11, 30.11', 30.21, 30.21', 30.31, 30.41, 30.41') of this light module (30.1, 30.2, 30.3, 30.4), measured in the third direction (Z), is less than the height (h) of the common lens (31) in line with this light module (30.1, 30.2, 30.3, 30.4).

5. The lighting device (30) as claimed in one of the preceding claims, wherein the common lens (31) extends, in line with these light modules (30.1, 30.2, 30.3, 30.4) whose light sources are supported on the same printed circuit, in the transverse direction (Y) while being substantially inclined with respect to the plane in which this printed circuit (30.1222, 30.3242) extends, by an angle of less than 10°.

6. The motor vehicle lighting device (30) for lighting the road as claimed in one of the preceding claims, wherein the collector (30.11, 30.11', 30.21, 30.21', 30.31, 30.41, 30.41') of each light module (30.1, 30.2, 30.3, 30.4) has, in section through a plane substantially orthogonal to the plane in which extends the printed circuit supporting the light source (30.10, 30.10', 30.20, 30.20', 30.30, 30.40, 30.40') of this light module (30.1, 30.2, 30.3, 30.4), an elliptical profile, and in section through a plane substantially parallel to the plane in which extends the printed circuit (30.12, 30.22, 30.32, 30.42 ; 30.1222, 30.3242) supporting the light source (30.10, 30.10', 30.20, 30.20', 30.30, 30.40, 30.40') of this light module (30.1, 30.2, 30.3, 30.4), a substantially elliptical profile.

7. The lighting device (30) as claimed in one of the preceding claims, wherein the overall light beam formed by the projection, by the common lens (31), of the light beams reflected by the collectors (30.11, 30.11', 30.21, 30.21', 30.31, 30.41, 30.41') of each of the light modules (30.1, 30.2, 30.3, 30.4) forms a wide light beam with a horizontal upper cut-off or a narrow light beam with a kinked horizontal upper cut-off, or a light beam of statutory low beam type.
